# EUROPÄISCHE PATENTSCHRIFT

(11) **EP 3 902 956 B1**
(45) Veröffentlichungstag und Bekanntmachung des Hinweises auf die Patenterteilung: **15.11.2023**
(21) Anmeldenummer: 19813490.0
(22) Anmeldetag: 02.12.2019
(51) Int. Cl.: E01B 27/17

(54) **VERFAHREN UND GLEISBAUMASCHINE ZUR BEARBEITUNG EINES SCHOTTERGLEISES**
METHOD AND TRACK LAYING MACHINE FOR PROCESSING A BALLASTED TRACK
PROCÉDÉ ET MACHINE DE POSE DE VOIE POUR LE TRAITEMENT D'UNE VOIE SUR BALLAST

(30) Priorität: 27.12.2018 AT 3902018
(43) Veröffentlichungstag der Anmeldung: 03.11.2021
(73) Patentinhaber: Plasser & Theurer Export Von Bahnbaumaschinen Gesellschaft m.b.H., 1010 Wien (AT)
(72) Erfinder: SPRINGER, Heinz, Tokio (JP)
(86) Internationale Anmeldenummer: PCT/EP2019/083209
(87) Internationale Veröffentlichungsnummer: WO 2020/135973

(56) Entgegenhaltungen:
- EP-A1- 0 518 845
- WO-A1-2006/056215
- WO-A1-2017/092840
- AT-B- 400 862
- AT-B1- 516 873

## Beschreibung

### Gebiet der Technik

Die Erfindung betrifft ein Verfahren zur Bearbeitung eines Schottergleises mittels einer Gleisbaumaschine, welche ein Hebeaggregat mit Halterollen zum Festhalten eines aus Schienen und Schwellen gebildeten Gleisrostes und mit Hebeantrieben zum Heben des Gleisrostes und ein Messsystem zum Abgleichen mit einer Soll-Lage des Gleises umfasst, wobei das Hebeaggregat mittels eines Schwingungserregers in Schwingung versetzt und die Schwingung auf den Gleisrost übertragen wird. Zudem betrifft die Erfindung eine entsprechende Gleisbaumaschine.

### Stand der Technik

Aus der WO 2017/092840 A1 ist eine Stopfmaschine bekannt, die ein mittels eines Schwingungserregers in Schwingungen versetzbares Hebe-Richtaggregat aufweist. Die Maschine dient zur Durchführung eines Verfahrens, bei dem ein Gleis in zwei Arbeitsdurchgängen bearbeitet wird. In einem ersten Arbeitsdurchgang wird das Gleis mittels des Hebe-Richtaggregats in herkömmlicher Weise auf ein Sollniveau gehoben und mittels Stopfaggregate gestopft. Während dieses Hebe-Richtvorgangs bleibt der Schwingungserreger des Hebe-Richtaggregats abgeschaltet. In einem nachfolgenden Arbeitsdurchgang befährt die Stopfmaschine dieselbe Gleisstrecke ein zweites Mal. Dabei ist der Schwingungserreger aktiviert und das Hebe-Richtaggregat wird als Stabilisierungsaggregat eingesetzt.

Aus AT 400 862 B ist ein Verfahren zur Bearbeitung eines Schottergleises mittels einer Gleisbaumaschine bekannt, wobei die Gleisbaumaschine ein Hebeaggregat mit Halterollen zum Festhalten eines aus Schienen und Schwellen gebildeten Gleisrostes und mit Hebeantrieben zum Heben des Gleisrostes, eine Steuerungseinrichtung und ein Messsystem zum Abgleichen mit einer Soll-Lage des Gleises umfasst. Das Hebeaggregat wird mittels eines Schwingungserregers in Schwingung versetzt und die Schwingung auf den Gleisrost übertragen.

### Zusammenfassung der Erfindung

Der Erfindung liegt die Aufgabe zugrunde, eine Gleisbearbeitung mittels eines Hebeaggregats der eingangs genannten Art zu verbessern. Zudem soll eine für das verbesserte Verfahren optimierte Gleisbaumaschine angegeben werden.

Erfindungsgemäß werden diese Aufgaben gelöst durch die Merkmale der Ansprüche 1 und 7. Vorteilhafte Weiterbildungen der Erfindung ergeben sich aus den abhängigen Ansprüchen.

Dabei wird das Hebeaggregat mittels einer Steuerungseinrichtung in der Weise angesteuert, dass bei einem Hebevorgang das Hebeaggregat in Schwingung versetzt und der Gleisrost zunächst über die Soll-Lage angehoben und anschließend auf die Soll-Lage abgesenkt wird. Im Wirkungsbereich des Hebeaggregates entstehen beim Anheben unter den Schwellen zunächst Hohlräume. Diese werden bereits während des Hebevorgangs mit Schotter gefüllt, weil die auf den Gleisrost übertragenen Schwingungen den Schotter in einen fließähnlichen Zustand versetzen. Insbesondere die neben und auf den Schwellen befindlichen Schotterkörner geraten in Bewegung und wandern nach unten in die entstehenden Hohlräume. Diese kombinierte Hebe- und Schwingungsbewegung erfolgt bis über die Soll-Lage hinaus, damit genügend Schotter unter die Schwellen gelangt. Zur Erreichung der Soll-Lage wird das schwingende Hebeaggregat anschließend nach unten gedrückt. Der in die Hohlräume gelangte Schotter wird dabei verdichtet und bildet eine stabile Auflage für die Schwellen. Günstigerweise werden horizontale Schwingungen in Gleisquerrichtung auf den Gleisrost übertragen, um eine effektive Verdichtung des Schotters zu erzielen. Mit dem erfindungsgemäßen Verfahren ist auf einfache Weise eine Anhebung des Gleisrostes mit gleichzeitiger Stabilisierung der Gleislage durchführbar.

In einer verbesserten Variante des Verfahrens wird der Hebevorgang zumindest einmal durch ein Absenken des schwingenden Hebeaggregats unterbrochen. Dabei kommt es zu einer Vorverdichtung des bereits unter die Schwellen bewegten Schotters. Das vergrößert das Hohlraumvolumen unter den Schwellen beim Fortsetzen des Hebevorgangs, sodass über den gesamten Hebevorgang hinweg mehr Schotter unter die Schwellen gelangt.

Eine Weiterbildung des Verfahrens sieht vor, dass das Hebeaggregat Richtantriebe umfasst, mittels derer der Gleisrost gerichtet wird und dass während eines Richtvorgangs die Schwingung des Hebeaggregats reduziert wird. Das Hebeaggregat erfüllt in dieser Ausprägung die Funktionen eines Hebe-Richtaggregats. Bei Hebe- und Senkbewegungen sind störende Rückwirkung des in Schwingung versetzten Aggregats auf einen Maschinenrahmen vernachlässigbar, weil die beweglich gelagerten Höhenantriebe vibrationsdämpfend wirken. Anders sieht es bei einer in Gleisquerrichtung erfolgenden Richtbewegung aus. Bei aktivierten Richtantrieben ist kein freies Pendeln des Hebeaggregats in Gleisquerrichtung möglich, weil zwischen dem Hebeaggregat und dem Maschinenrahmen Richtkräfte wirken. Eine störende Vibrationsübertragung auf den Maschinenrahmen wird verhindert, indem die Schwingung des Hebeaggregats reduziert wird. Idealerweise erfolgt eine gänzliche Schwingungsabschaltung, während die Richtantriebe aktiviert sind.

In einer vorteilhaften Erweiterung des Verfahrens wird auf den Gleisrost in einem vorhergehenden Arbeitsvorgang Schotter aufgebracht. Das geschieht entweder mit derselben Gleisbaumaschine oder mittels eine andere Maschine, zum Beispiel mittels eines Schotterpfluges. Insbesondere der auf den Schwellen vorgelagerte Schotter wird durch die übertragenen Schwingungen in Bewegung versetzt und füllt die beim Hebevorgang entstehenden Senken und Hohlräume. Auf diese Weise ist für die Füllvorgänge genügend nachkommender Schotter vorhanden, um mit dem vorliegenden Verfahren große Hebewerte zu erzielen.

Dabei ist es günstig, wenn auf den Gleisrost neuer oder gereinigter Schotter aufgebracht wird. Der qualitativ hochwertige Schotter ist zunächst sehr beweglich und begünstigt das Verlagern der in Schwingung versetzten Schotterkörner. Nach einer Verdichtung liegt jedoch ein sehr stabiles Gefüge vor, das durch keine Verschmutzungen oder Abrieb beeinträchtigt ist. Damit wird ein erwünschter hoher Querverschiebewiderstand der im Schotter eigebetteten Schwellen erreicht.

Eine weitere Verbesserung sieht vor, dass in einem nachfolgenden Arbeitsvorgang Schwellen des Gleisrostes mittels eines Stopfaggregats unterstopft werden. Der mittels des in Schwingung versetzten Hebeaggregats vorverdichtete Schotter wir mit dem Stopfaggregat noch effizienter unter die jeweilige Schwelle gebracht. Dabei hält das Hebeaggregat den Gleisrost in der Soll-Lage. Durch die Vorverdichtung des Schotters wird gegenüber herkömmlichen Stopfverfahren eine bessere Verdichtung mit weniger Stopfzyklen erzielt.

Die erfindungsgemäße Gleisbaumaschine zur Bearbeitung eines Schottergleises umfasst ein Hebeaggregat mit Halterollen zum Festhalten eines Gleisrostes sowie mit Hebeantrieben zum Heben des Gleisrostes, wobei das Hebeaggregat mit einem Schwingungserreger gekoppelt ist. Die Maschine umfasst auch ein Messsystem zum Abgleichen des Hebeniveaus während eines Hebevorgangs mit einer Soll-Lage des Gleises. Zudem ist eine Steuerungseinrichtung angeordnet, die zur Ansteuerung des Hebeaggregats gemäß eines der beschriebenen Verfahren eingerichtet ist. Diese neue Ansteuerung des Hebeaggregats ermöglicht eine Verdichtung oder Vorverdichtung des Schotters bereits während eines Hebevorgangs.

Erfindungsgemäß umfasst der Schwingungserreger eine Stelleinrichtung zum Einstellen einer vom Hebeaggregat auf den Gleisrost wirkenden Schlagkraft. Damit ist die auf den Gleisrost übertragene Schwingung an die gegebenen Anforderungen anpassbar. Insbesondere während eines Richtvorgangs ist es sinnvoll, die übertragene Schwingung zur Herabsetzung der Schlagkraft zu reduzieren. Zudem ist die einstellbare Schlagkraft zur geregelten Absenkung des Gleisrostes nutzbar. Dabei führt bei gleicher Auflast eine stärkere Schlagkraft zu einem schnelleren Absinken des Gleisrostes.

In einer weiteren vorteilhaften Ausprägung ist an einem Maschinenrahmen oder einem Satellitenrahmen bezüglich einer Arbeitsrichtung hinter dem Hebeaggregat ein Stopfaggregat angeordnet. Damit wird in einer Arbeitsfahrt eine mehrstufige Verdichtung ermöglicht, wobei das Hebeaggregat eine Vorverdichtung und das Stopfaggregat eine zusätzliche Verdichtung bewirken.

Eine andere vorteilhafte Ausprägung sieht vor, dass bezüglich einer Arbeitsrichtung hinter dem Hebeaggregat ein Stabilisierungsaggregat angeordnet ist. Eine solche Kombination ist für Gleisneulagen oder nach einer Schotterreinigung günstig. Das Gleis wird mittels des Messsystems und des in Schwingung versetzten Hebeaggregats auf eine gewünschte Soll-Lage gehoben und vorverdichtet. Anschließend wird der Schotter mittels des Stabilisierungsaggregats weiter verdichtet. Mit dieser lagenweisen Verdichtung und gleichzeitigen Lagekorrektur sind Fahrfreigaben bis zu einer vorgegeben erlaubten Geschwindigkeit auch ohne den Einsatz eines Stopfaggregats möglich.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Gleisbaumaschine mit Hebeaggregat und Stopfaggregat
- Fig. 2: Gleisbaumaschine mit Hebeaggregat und Stabilisationsaggregat
- Fig. 3: Gleisbaumaschine mit einem Satellitenrahmen
- Fig. 4: eingeschotterter Gleisrost in einem Längsschnitt
- Fig. 5: Gleisrost gemäß Fig. 4 während einer Gleisrostanhebung
- Fig. 6: Gleisrost gemäß Fig. 4 während einer Gleisrostabsenkung
- Fig. 7: Bewegungsverlauf während eines Hebevorgangs

### Beschreibung der Ausführungsformen

Die Gleisbaumaschine 1 in Fig. 1 umfasst einen Maschinenrahmen 2, der auf Schienenfahrwerken 3 gelagert auf einem Gleis 4 verfahrbar ist. Das Gleis 4 ist ein Schottergleis, bei dem auf Schotter 5 gelagerte Schwellen 6 und damit verbundene Schienen 7 einen Gleisrost 8 bilden. Bezüglich einer Arbeitsrichtung 9 ist hinter einem Hebeaggregat 10 ein Stopfaggregat 11 angeordnet. Ein Messsystem 12 umfasst beispielsweise drei Messwagen 13, die eine Gleislage während der Bearbeitung gegenüber einem Bezugssystem 14 erfassen. Als Bezugssystem 14 kommen entweder mechanisch gespannte Messsehen oder optische Einrichtungen zum Einsatz.

Ein mechanisches Messsystem 12 umfasst zwei Nivelliersehnen (eine für jede Schiene) und eine Richtsehen. Die Sehnen sind zwischen den beiden äußeren Messwagen 13 gespannt und am mittleren Messwagen befindet sich ein Messabnehmer 15. Bei einem optischem Messsystem 12 sind an den Messwagen 13 Lichtquellen und optische Sensoren angeordnet, mittels derer die Positionen der Messwagen 13 zueinander erfasst werden. Bei der vorliegenden Erfindung wird das Messsystem 12 genutzt, um den Gleisrost 8 mittels des in Schwingung versetzten Hebeaggregats 10 auf ein gewünschtes Niveau anzuheben.

Erfindungsgemäß umfasst das Hebeaggregat 10 einen Schwingungserreger 16. Dieser ist vorzugsweise so aufgebaut, dass das Hebeaggregat 10 bei aktiviertem Schwingungserreger 16 in eine horizontale Schwingung quer zur Maschinenlängsrichtung versetzt wird. Beispielsweise sind zwei rotierende Unwuchten angeordnet, deren Schlagkräfte sich in horizontaler Richtung verstärken und in vertikaler Richtung aufheben. Dabei ist es günstig, wenn die resultierende Schlagkraft einstellbar ist. Dazu sind entweder mindestens vier Unwuchten mit zueinander einstellbaren Phasenlagen oder Unwuchten mit jeweils einstellbarer Exzentrizität des Massenschwerpunkts vorgesehen. Mit der einstellbaren Schlagkraft ist die Schwingung des Hebeaggregats 10 ohne Verzögerungen an optimierte Vorgaben anpassbar.

Zum Anheben des Gleisrostes 8 umfasst das Hebeaggregat 10 Halterollen 17, die im Einsatz die Schienenköpfe festhalten und entlang der Schienen 7 abrollbar sind. Als Halterollen 17 kommen Spurkranzrollen und an Rollzangen angeordnete Rollen zum Einsatz. Die Spurkranzrollen werden mittels Teleskopachsen gegen die Schieneninnenkanten gepresst. Die Rollzangen umfassen die Schienenköpfe von außen.

Mittels der Halterollen 17 übertragen sich alle Bewegungen des Hebeaggregats 10 auf den festgehaltenen Gleisrost 8. Zum Anheben und Absenken des Gleisrostes 8 umfasst das Hebeaggregat 10 Hebeantriebe 18, die an den Maschinenrahmen 2 angeschlossen sind und seitliche Pendelbewegungen ausführen können. Dadurch wird die horizontale Schwingung des Hebeaggregats 10 nicht auf den Maschinenrahmen 2 übertragen.

Sinnvollerweise erfüllt das Hebeaggregat 10 auch die Funktion des Gleisrichtens. Dabei wird das Gleis 4 seitlich in die gewünschte Soll-Lage gebracht. Die dafür erforderlichen Richtantriebe 19 bewirken bei Betätigung eine seitliche Verschiebung des Hebeaggregats 10 gegenüber dem Maschinenrahmen 2. Bei einem Richtvorgang besteht somit eine seitliche Kraftübertragung zwischen Hebeaggregat 10 und Maschinenrahmen 2. Um dabei eine störende Schwingungsübertragung auf den Maschinenrahmen 2 zu vermeiden, wird der Schwingungserreger 16 während des Gleisrichtens deaktiviert. Ausreichend ist auch eine Reduzierung der Schlagkraft durch Verstellung der schwingungserzeugenden Unwuchten.

Angesteuert wird das Hebeaggregat 10 mit einer Steuerungseinrichtung 20. In dieser Steuerungseinrichtung 20 ist ein Ansteuerungsablauf für das Hebeaggregat 10 eingerichtet. Bei Aktivierung des Ablaufs erfolgt zumindest in einer Ablaufphase ein Anheben des in Schwingung versetzten Hebeaggregats 10 über eine Soll-Lage des Gleises 4. Ein Abgleichen der momentanen Lage des Gleisrostes 8 während des Hebevorgangs mit der Soll-Lage geschieht mittels des Messsystems 12.

Die Figuren 2 und 3 zeigen weitere vorteilhafte Ausprägungen einer Gleisbaumaschine 1, mittels derer das erfindungsgemäße Verfahren in optimierter Weise durchführbar ist. In Fig. 2 ist in Arbeitsrichtung 9 hinter dem Hebeaggregat 10 ein Stabilisationsaggregat 21 angeordnet. Damit erfolgt eine kontinuierliche Gleisbearbeitung. Nach der Gleisanhebung mittels des Hebeaggregats 10 wird das Gleis 4 mittels des Stabilisationsaggregats 21 stabilisiert.

Die Gleisbaumaschine 1 in Fig. 3 ist als kontinuierlich arbeitende Stopfmaschine ausgebildet. Dabei bewegt sich die Maschine 1 kontinuierlich entlang des Gleises 4. Ein Satellit 22 mit dem Hebeaggregat 10 und dem Stopfaggregat 11 wird gegenüber dem Maschinenrahmen 2 zyklisch vorwärts und rückwärts bewegt, um das Stopfaggregat 11 für den Stopfvorgang über der jeweiligen Schwelle 6 zu positionieren.

Die Arbeitsweise des Hebeaggregates 10 wird anhand der weiteren Figuren 4-7 erläutert. Zu Beginn ist der Gleisrost 8 mit Schotter 5 abgedeckt (Fig. 4). Beispielsweise wurde mit einem Schotterpflug Schotter 5 von einer Böschungsflanke in Richtung der Schienen 7 verlagert. Während einer Maschinenvorfahrt wird der Gleisrost 8 mittels des in Schwingung versetzten Hebeaggregats 10 angehoben, wobei es zu einer Übertragung der Schwingungen auf den Schotter 5 kommt. Ab einer Schwingungsfrequenz von ca. 30 Hz zeigt der in Vibration versetzte Schotter 5 ein ähnliches Verhalten wie ein fließendes Medium. Deshalb werden die Hohlräume, die sich während des Hebevorgangs unter den Schwellen 6 bilden, sogleich mit in Bewegung befindlichen Schotterkörnern aufgefüllt (Fig. 5).

Eine anschließende Abwärtsbewegung des weiterhin in Schwingung versetzten Hebeaggregats 10 bewirkt ein Verdichten des unter die Schwellen 6 bewegten Schotters 5 (Fig. 6). Gegenüber einem herkömmlichen Stabilisationsaggregat 21 ist eine geringere Schlagkraft ausreichend. Im Schwingungserreger 16 sind demnach kleinere Unwuchten vorgesehen als bei einem Stabilisationsaggregat 21. Sowohl beim Hebevorgang als auch bei der Abwärtsbewegung ist eine Schwingungsfrequenz in einem Bereich von 35 Hz bis 50 Hz optimal.

Die Erfindung erstreckt sich auf mehrere Arbeitsmethoden mit und ohne Stopfaggregat 11. Beim Einsatz des Hebeaggregats 10 als Hebe-Richtaggregat während eines Stopfvorgangs kommen folgende Verfahrensschritte zur Anwendung. Zu Arbeitsbeginn wird das Hebeaggregat 10 auf das Gleis 4 abgesenkt. Mittels Teleskopachsen werden die Spurkranzrollen auseinandergepresst und die Rollzangen an die Schienen 7 angedrückt. Danach wird der Schwingungserreger 16 aktiviert und das Hebeaggregat 10 sowie der festgehaltene Gleisrost 8 beginnen zu vibrieren. Dabei wird das Hebeaggregat 10 über das Messsystem 12 zunächst in Position gehalten, um ein ungewolltes Absenken des Gleises 4 zu vermeiden.

Während einer Vorfahrt mit der Gleisbaumaschine 1 wird das Hebeaggregat 10 mit dem festgehaltenen Gleisrost 8 mehrmals gehoben und dazwischen abgesenkt. Dieser pulsierende Hebevorgang wird mittels der Hebeantriebe 18 durchgeführt, wobei mittels des Messsystems 12 ein laufender Abgleich der momentanen Gleisposition mit einer vorgegebenen Soll-Gleislage durchgeführt wird.

In Fig. 7 ist eine Niveauveränderung (durchgezogene Linie c) des Gleisrostes 8 während eines Hebevorgangs in vertikaler Richtung z über der Zeit t dargestellt. Während der Dauer d eines Hebevorgangs soll der Gleisrost 8 von einer Ausgangslage a mit einem Hebewert h auf ein vorgegebenes Soll-Niveau b gehoben werden. Das Soll-Niveau b entspricht der Soll-Lage des Gleises 4 in vertikaler Richtung z. Mit der weiteren Vorwärtsbewegung der Maschine 1 folgt das Hebeaggregat 10 dem Gleisrostverlauf und ausgehend von der Ausgangslage a beginnt ein erneuter Hebevorgang.

Im vorliegenden Beispiel ist die Gleisanhebung in drei Abschnitte unterteilt. In jedem Abschnitt wird der Gleisrost 8 zunächst gegenüber einer virtuellen linearen Gleishebung (gestrichelte Linie e) überhoben. Beispielsweise ist in der Steuerungseinrichtung 20 ein entsprechender Überhebewert hinterlegt. Ziel dieser Überhebung ist eine ausreichende Schottereinbringung unter den angehobenen Schwellen 6. Dabei ist es günstig, wenn das Ausmaß der Überhebung einstellbar ist, um eine Anpassung an die Schotterbeschaffenheit und die gewünschte Gesamthebung vorzunehmen.

Unterbrochen wird der Hebevorgang in jedem Abschnitt durch ein Absenken des schwingenden Hebeaggregats 10. Dabei kann in den ersten Abschnitten ein Unterschreiten des einer linearen Gleishebung entsprechenden Niveaus (gestrichelte Linie e) vorgesehen sein. Das verstärkt die Zwischenverdichtung des Schotters 5 und vergrößert die füllbaren Hohlräume bei der nachfolgenden Gleisrosthebung. Über die Hebeantriebe 18 ist eine Auflast einstellbar, mit der das Hebeaggregat 10 während einer Absenkphase auf den Gleisrost 8 drückt. Auflast, Schlagkraft und Schwingungsfrequenz des Hebeaggregats 10 sowie die Absenkdauer bestimmen die Verdichtung des Schotters 5 unter den Schwellen. Eine Anpassung dieser Parameter führt zu einer Optimierung des jeweiligen Verdichtungsvorgangs in Abhängigkeit der Schotterbeschaffenheit.

Zumindest im letzten Abschnitt des Hebevorgangs erfolgt ein Anheben des Gleisrostes 8 über das Soll-Niveau b mit einem abschließenden Absenken auf die Soll-Lage. Das geschieht durch einen laufenden Abgleich mittels des Messsystems 12. Im einfachsten Fall ist als Soll-Lage für jede Schiene eine Gerade vorgegeben, um relative Gleislagefehler auszugleichen. Eine verbesserte Gleislagenkorrektur erfolgt durch Vorgabe einer absoluten Soll-Lage. Dazu erfolgt vor der Gleisbearbeitung eine Vermessung der Ist-Lage bezüglich vorgegebener Festpunkte. Darauf aufbauend wird unter Berücksichtigung diverser Vorgaben und Rahmenbedingungen die optimale Soll-Lage abgeleitet.

Während des eigentlichen Stopfvorgangs hält das Hebeaggregat 10 den Gleisrost 8 in der durch das Messsystem 12 vorgegebenen Position. Dabei kann der bereist vorverdichtete Schotter 5 mittels des Stopfaggregats 11 effizienter unter die Schwellen 6 gebracht und dort weiter verdichtet werden. Durch die Vorverdichtung des Schotters 5 sind gegenüber einem herkömmlichen Stopfvorgang weniger Stopfzyklen erforderlich, um einen vorgegebenen Verdichtungsgrad zu erreichen. Darüber hinaus führen die kombinierten Verdichtungsvorgänge mittels des Hebeaggregats 10 und des Stopfaggregats 11 zu verbesserten Verdichtungsergebnissen.

Mit der vorliegenden Erfindung ist insbesondere bei Gleisneulagen oder nach einer Schotterreinigung eine Gleishebung ohne Einsatz eines Stopfaggregats 11 möglich. Diese Verfahrensvariante bietet sich bei Schotterreinigungsmaschinen und Gleisumbaumaschinen an. Ein Abgleich mit der Soll-Lage erfolgt auch hier mittels des Messsystems 12.

Das Hebeaggregat 10 wird zu Arbeitsbeginn auf das Gleis 4 abgesenkt. Über die Halterollen 17 verbindet sich das Hebeaggregat 10 mit dem Gleisrost 8. Der aktivierte Schwingungserregers 16 versetzt das Hebeaggregat 10 und den gehaltenen Gleisrost 8 in Vibration, wobei über das Messsystem 12 ein unerwünschtes Absinken vermieden wird. Sobald sich die Gleisbaumaschine 1 in Arbeitsrichtung 9 bewegt, beginnt das Hebeaggregat 10 mit einer pulsierenden Hebe-Senkbewegung. Dabei wird wie oben beschrieben der Hebevorgang durch Absenkphasen unterbrochen. Resultat ist ein Vorgang, bei dem sich fortlaufend Hebephasen mit Absenkphasen abwechseln. Während der Hebephasen werden die entstehenden Hohlräume unter den Schwellen 6 mit Schotter 5 aufgefüllt. Dabei kommt es zu einem Überheben des Gleisrostes 8. In den Absenkphasen erfolgt eine Verdichtung des unter die Schwellen 6 gelangten Schotters 5. Auf diese Weise wird das Gleis 4 durch Abgleich mittels des Messsystems 12 in die Soll-Lage gehoben.

Die pulsierende Hebe-Senkbewegung ist an die Schotterbeschaffenheit und die gewünschte Hebung anpassbar. Dabei werden die entsprechenden Parameter wie Hebekraft, Schlagkraft, Schwingungsfrequenz und Auflast durch ein Bedienpersonal eingestellt. Es können auch Voreinstellungen für diese Parameter in der Steuerungseinrichtung 20 hinterlegt sein.

Begleitend kann ein Richten des Gleises 4 erfolgen. Dabei wird beispielsweise alle 1,5 bis 2 Meter die Schwingung des Hebeaggregats 10 ausgesetzt, um eine seitliche Verlagerung des Gleisrostes 8 mittels der Richtantriebe 19 durchzuführen.

In einem nachfolgenden Arbeitsvorgang kommt ein Stabilisationsaggregat 21 zum Einsatz. Dazu können mehrere Aggregate 10, 21 auf einer Maschine 1 angeordnet sein, wie in Fig. 2 dargestellt. Günstigerweise ist das Stabilisationsaggregat 21 mit einer einstellbaren Schlagkraft betreibbar. Dann wird über das Messsystem 12 die Schlagkraft des Stabilisationsaggregat 21 so gesteuert, dass etwaige Längshöhenfehler geglättet werden. Solche Längshöhenfehler ergeben sich in Ausnahmefällen durch die pulsierende Hebe-Senkbewegung des Hebeaggregats 10. Zudem wird mittels des Stabilisationsaggregats 21 der Schotter 5 weiter verdichtet, woraus eine noch höhere Gleislagequalität resultiert.

Mit dem beschriebenen Verfahren ist auch ohne Einsatz eines Stopfaggregats 11 eine lagenweise Verdichtung des Schotters 5 und eine Wiederherstellung der Gleisgeometrie für Fahrfreigaben bis zu einer gewissen Geschwindigkeit durchführbar. Gegebenenfalls erfolgt als abschließender Arbeitsgang eine Bearbeitung mittels einer Stopfmaschine.

## Patentansprüche

1. Verfahren zur Bearbeitung eines Schottergleises (4) mittels einer Gleisbaumaschine (1), welche ein Hebeaggregat (10) mit Halterollen (17) zum Festhalten eines aus Schienen (7) und Schwellen (6) gebildeten Gleisrostes (8) und mit Hebeantrieben (18) zum Heben des Gleisrostes (8), eine Steuerungseinrichtung (20) zur Ansteuerung des Hebeaggregats (10) und ein Messsystem (12) zum Abgleichen mit einer Soll-Lage des Gleises (4) umfasst, wobei das Hebeaggregat (10) mittels eines Schwingungserregers (16) in Schwingung versetzt und die Schwingung auf den Gleisrost (8) übertragen wird, **dadurch gekennzeichnet, dass** durch eine Stelleinrichtung des Schwingungserregers (16) ein Einstellen einer vom Hebeaggregat (10) auf den Gleisrost wirkenden Schlagkraft durchgeführt wird und das Hebeaggregat (10) mittels der Steuerungseinrichtung (20) in der Weise angesteuert wird, dass bei einem Hebevorgang das Hebeaggregat (10) in Schwingung versetzt und der Gleisrost (8) zunächst über die Soll-Lage angehoben und anschließend auf die Soll-Lage abgesenkt wird.

2. Verfahren nach Anspruch 1, **dadurch gekennzeichnet, dass** der Hebevorgang zumindest einmal durch ein Absenken des schwingenden Hebeaggregats (10) unterbrochen wird.

3. Verfahren nach Anspruch 1 oder 2, **dadurch gekennzeichnet, dass** das Hebeaggregat (10) Richtantriebe (19) umfasst, mittels derer der Gleisrost (8) gerichtet wird und dass während eines Richtvorgangs die Schwingung des Hebeaggregats (10) reduziert wird.

4. Verfahren nach einem der Ansprüche 1 bis 3, **dadurch gekennzeichnet, dass** auf den Gleisrost (8) in einem vorhergehenden Arbeitsvorgang Schotter (5) aufgebracht wird.

5. Verfahren nach Anspruch 4, **dadurch gekennzeichnet, dass** auf den Gleisrost (8) neuer oder gereinigter Schotter (5) aufgebracht wird.

6. Verfahren nach einem der Ansprüche 1 bis 5, **dadurch gekennzeichnet, dass** in einem nachfolgenden Arbeitsvorgang Schwellen (6) des Gleisrostes (8) mittels eines Stopfaggregats (11) unterstopft werden.

7. Gleisbaumaschine (1) zur Bearbeitung eines Schottergleises (4) gemäß eines Verfahren nach einem der Ansprüche 1 bis 6, umfassend ein Hebeaggregat (10) mit Halterollen (17) zum Festhalten eines Gleisrostes (8) und mit Hebeantrieben (18) zum Heben des Gleisrostes (8), eine Steuerungseinrichtung (20) zur Ansteuerung des Hebeaggregats (10) und ein Messsystem (12) zum Abgleichen mit einer Soll-Lage des Gleises (4), wobei das Hebeaggregat (10) mit einem Schwingungserreger (16) gekoppelt ist, **dadurch gekennzeichnet, dass** der Schwingungserreger (16) eine Stelleinrichtung zum Einstellen einer vom Hebeaggregat (10) auf den Gleisrost (8) wirkenden Schlagkraft umfasst.

8. Gleisbaumaschine (1) nach Anspruch 7, **dadurch gekennzeichnet, dass** an einem Maschinenrahmen (2) oder einem Satellitenrahmen bezüglich einer Arbeitsrichtung (9) hinter dem Hebeaggregat (10) ein Stopfaggregat (11) angeordnet ist.

9. Gleisbaumaschine (1) nach Anspruch 7 oder 8, **dadurch gekennzeichnet, dass** bezüglich einer Arbeitsrichtung (9) hinter dem Hebeaggregat (10) ein Stabilisierungsaggregat (21) angeordnet ist.

## Claims

1. A method for treatment of a ballast track (4) by means of track maintenance machine (1) which comprises a lifting unit (10) having gripping rollers (17) for gripping a track grid (8) formed of rails (7) and sleepers (6) and lifting drives (18) for lifting the track grid (8), a control device (20) for controlling the lifting unit (10) and a measuring system (12) for comparing to a target position of the track (4), wherein the lifting unit (10) is set in vibration by means of a vibration exciter (16) and the vibration is transmitted to the track grid (8), **characterized in that** by means of an adjustment device of the vibration exciter (16) a setting of an impact force acting by the lifting unit (10) on the track grid takes place and that the lifting unit (10) is controlled by means of the control device (20) in such a way that, during a lifting operation, the lifting unit (10) is set in vibration, and the track grid (8) is first lifted to above the target position and subsequently lowered to the target position.

2. A method according to claim 1, **characterized in that** the lifting operation is interrupted at least once by lowering the vibrating lifting unit (10).

3. A method according to claim 1 or 2, **characterized in that** the lifting unit (10) has lining drives (19) by means of which the track grid (8) is aligned, and that - during a lining operation - the vibration of the lifting unit (10) is reduced.

4. A method according to one of claims 1 to 3, **characterized in that** in a preceding working step, ballast (5) is placed on the track grid (8).

5. A method according to claim 4, **characterized in that** new or cleaned ballast (5) is placed on the track grid (8).

6. A method according to one of claims 1 to 5, **characterized in that** in a subsequent working step, sleepers (6) of the track grid (8) are tamped by means of a tamping unit (11).

7. A track maintenance machine (1) for treatment of a ballast track (4) according to a method according to one of claims 1 to 6, comprising a lifting unit (10) which has gripping rollers (17) for gripping a track grid (8) and lifting drives (18) for lifting the track grid (8), a control device (20) for controlling the lifting unit (10) and a measuring system (12) for comparing to a target position of the track (4), wherein the lifting unit (10) is coupled to a vibration exciter (16), **characterized in that** the vibration exciter (16) has an adjustment device for setting an impact force acting by the lifting unit (10) on the track grid (8).

8. A track maintenance machine (1) according to claim 7, **characterized in that** a tamping unit (11) is arranged rearward of the lifting unit (10), with regard to a working direction (9), on a machine frame (2) or a satellite frame.

9. A track maintenance machine (1) according to claim 7 or 8, **characterized in that** a stabilizing unit (21) is arranged rearward of the lifting unit (10) with regard to a working direction (9).

## Revendications

1. Procédé de traitement d'une voie de ballast (4) au moyen d'une machine de pose de voie (1) qui comprend un module de levage (10) avec des rouleaux de maintien (17) pour la retenue d'un châssis de voie (8) formé de rails (7) et de traverses (6), et avec des entraînements de levage (18) pour le levage du châssis de voie (8), un dispositif de commande (20) pour la commande du module de levage (10) et un système de mesure (12) pour l'ajustement avec une position de consigne de la voie ferrée (4), dans lequel le module de levage (10) est mis en oscillation au moyen d'un excitateur d'oscillations (16) et l'oscillation est transmise au châssis de voie (8), **caractérisé en ce qu'**un réglage d'une force de frappe agissant du module de levage (10) sur le châssis de voie est réalisé par un dispositif de réglage de l'excitateur d'oscillations (16) et le module de levage (10) est commandé au moyen du dispositif de commande (20) de telle sorte que lors d'un processus de levage, le module de levage (10) est mis en oscillation et le châssis de voie (8) est d'abord soulevé au-dessus de la position de consigne, puis abaissé à la position de consigne.

2. Procédé selon la revendication 1, **caractérisé en ce que** le processus de levage est interrompu au moins une fois par un abaissement du module de levage oscillant (10).

3. Procédé selon la revendication 1 ou 2, **caractérisé en ce que** le module de levage (10) comprend des entraînements de nivellement (19) au moyen desquels le châssis de voie (8) est nivelé et que l'oscillation du module de levage (10) est réduite pendant un processus de nivellement.

4. Procédé selon une des revendications 1 à 3, **caractérisé en ce que** du ballast (5) est fourni sur le châssis de voie (8) dans un processus de travail préalable.

5. Procédé selon la revendication 4, **caractérisé en ce que** du ballast neuf ou nettoyé (5) est fourni sur le châssis de voie (8).

6. Procédé selon une des revendications 1 à 5, **caractérisé en ce que** des traverses (6) du châssis de voie (8) subissent un bourrage inférieur au moyen d'un module de bourrage (11) dans un processus de travail subséquent.

7. Machine de pose de voie (1) pour le traitement d'une voie de ballast (4) conformément à un procédé selon une des revendications 1 à 6, comprenant un module de levage (10) avec des rouleaux de maintien (17) pour la retenue d'un châssis de voie (8) et avec des entraînements de levage (18) pour le levage du châssis de voie (8), un dispositif de commande (20) pour la commande du module de levage (10) et un système de mesure (12) pour l'ajustement avec une position de consigne de la voie ferrée (4), dans laquelle le module de levage (10) est accouplé à un excitateur d'oscillations (16), **caractérisée en ce que** l'excitateur d'oscillations (16) comprend un dispositif de réglage pour le réglage d'une force de frappe agissant du module de levage (10) sur le châssis de voie (8).

8. Machine de pose de voie (1) selon la revendication 7, **caractérisée en ce qu'**un module de bourrage (11) est disposé derrière le module de levage (10) sur un châssis de machine (2) ou un châssis satellite par rapport à un sens de travail (9).

9. Machine de pose de voie (1) selon la revendication 7 ou 8, **caractérisée en ce qu'**un module de stabilisation (21) est disposé derrière le module de levage (10) par rapport à un sens de travail (9).
